# EUROPÄISCHE PATENTSCHRIFT

(11) **EP 1 573 157 B1**
(45) Veröffentlichungstag und Bekanntmachung des Hinweises auf die Patenterteilung: **15.08.2007**
(21) Anmeldenummer: 03782158.4
(22) Anmeldetag: 10.12.2003
(51) Int. Cl.: E05B 65/08, E05B 47/00, E05D 15/06

(54) **Schiebetürvorrichtung und Verfahren zum Verschliessen von Schiebetüren**
Sliding door device and method for closing sliding doors
Dispositif pour porte coulissante et procédé pour fermer des portes coulissantes

(30) Priorität: 13.12.2002 DE 10258682
(43) Veröffentlichungstag der Anmeldung: 14.09.2005
(73) Patentinhaber: Deutsche Post AG, 53113 Bonn (DE)
(72) Erfinder: PIEPER, Norbert, 56077 Koblenz (DE)
(74) Vertreter: Jostarndt, Hans-Dieter
(86) Internationale Anmeldenummer: PCT/DE2003/004073
(87) Internationale Veröffentlichungsnummer: WO 2004/055301

(56) Entgegenhaltungen:
- EP-A- 0 531 179
- DE-A- 4 234 899
- US-A- 4 759 575
- US-B1- 6 474 120
- PATENT ABSTRACTS OF JAPAN vol. 2002, no. 12, 12. Dezember 2002 (2002-12-12) -& JP 2002 227490 A (COMANY INC), 14. August 2002 (2002-08-14)
- PATENT ABSTRACTS OF JAPAN vol. 2002, no. 09, 4. September 2002 (2002-09-04) -& JP 2002 138722 A (NABCO LTD), 17. Mai 2002 (2002-05-17)
- PATENT ABSTRACTS OF JAPAN vol. 1997, no. 06, 30. Juni 1997 (1997-06-30) -& JP 09 049359 A (MIWA LOCK CO LTD), 18. Februar 1997 (1997-02-18)
- PATENT ABSTRACTS OF JAPAN vol. 1998, no. 11, 30. September 1998 (1998-09-30) -& JP 10 169312 A (MATSUSHITA ELECTRIC WORKS LTD), 23. Juni 1998 (1998-06-23)

## Beschreibung

Die Erfindung betrifft eine Schiebetürvorrichtung mit einer Vorrichtung zum Verschließen von Schiebetüren der Schiebetürvorrichtung, bei denen es sich vorzugsweise um Glasschiebetüren handelt.

Ferner betrifft die Erfindung ein Verfahren zum Verschließen von Schiebetüren.

Die Deutsche Offenlegungsschrift DE 101 07 028 A1 beschreibt eine auf einer Lauf- und Führungsschiene horizontal bewegbare und auf Laufrollen gestützte Schiebetür. Die Schiebetür weist dabei an einer Stirnseite einen als Stopper ausgebildeten Bolzen auf, der beim Schließen der Schiebetür gegen einen Anschlag an der Tür läuft. Die Tür trägt an der Oberseite einen Schnapper eines zweistufig wirkenden Verriegelungselements, der mit einem Dorn in einer Ausnehmung der Lauf- und Führungsschiene eingreifen kann. Wenn beim Schließen der Tür der Bolzen an der Tür anschlägt, wird die mit dem Bolzen verbundene Steuerstange innerhalb der Tür längsseitig verschoben und der durch eine Feder vorgespannte Dorn befreit. Hierdurch wird der Dorn vertikal nach oben befördert und in die Verriegelungsstellung in der Ausnehmung verschoben. Mittels eines separaten an der Frontseite der Tür befindlichen Handgriffs wird der Dorn zurück in die Tür getrieben, was eine Vorspannung der am Dorn angebrachten Feder bewirkt. Gleichzeitig wird der Bolzen gegen den Türrahmen gepresst. Die Tür kann geöffnet werden.

Die Deutsche Offenlegungsschrift DE 36 02 440 A1 beschreibt ein Laufwerk zur Schiebeführung von Schiebefenstern, Schiebetüren, Maschinenteilen oder dergleichen. Das Laufwerk verfügt über einen in einer U-förmigen Laufschiene geführten Laufwagen, an denen die Schiebefenster oder -türen oder Maschinenteile mittels Tragzapfen gehaltert sind, welche ihrerseits elastisch unter Zwischenschaltung von Elastomerteilen mittels an den Laufwagen angeordneten Lagerelementen befestigt sind. Die Lagerelemente sind relativ zum jeweiligen Laufwagen beweglich. Die Lagerelemente bestehen aus einem in einer Querbohrung des Laufwagens angeordneten Lagerbolzen, wobei der Lagerbolzen ringartig von mindestens einem Elastomeranteil umschlossen ist. Nach einer bevorzugten Ausführungsform des Laufwerks befinden sich zwei Elastomeranteile zur Lagerung des Lagerbolzens in der Querbohrung, beidseitig des Tragzapfens.

Die Deutsche Patentschrift DE 195 33 153 C2 offenbart eine Schiebetür mit Notöffnungs- oder Notschließeinrichtung. Die Schiebetür besteht aus zwei Türflügeln, wobei die Türflügel jeweils mittels zweier Rollen entlang einer sich horizontal erstreckenden Führungsschiene laufen. Oberhalb der Führungsschiene ist eine Seite einer Schraubenfeder ortsfest und eine zweite Seite der Schraubenfeder an einem einen Mitnehmerlaufwagen tragenden Anker befestigt, mit dem sie mit einem ortsfesten Elektromagneten zusammenwirkt. Die Türflügel der Schiebetür werden gegenläufig über einen Antriebsmotor angetrieben, wobei die Schraubenfeder während des Schließens der Türflügel durch einen der beiden Türflügel gespannt wird. Der Mitnehmerlaufwagen wirkt auf einen an den die Spannung der Schraubenfeder auslösenden Türflügel montierten Anschlag.

Bei einer Notsituation - Stromunterbrechung - löst sich der Anker vom Elektromagneten, so dass der Mitnehmerlaufwagen über den Anschlag auf den die Schraubenfeder spannenden Türflügel und über einen Zahnriemen und ein Stahlseil auch auf den zweiten Türflügel wirkt, wobei die beiden Türflügel in die Offenlage gezogen werden.

Die Deutsche Patentschrift DE 41 06 117 C2 offenbart eine Schiebetürführung für Duschabtrennungen und dergleichen, welche eine Führung mindestens eines Türsegmentes der Schiebetür unter Verwendung formsteifer Führungselemente in ihrem Aufbau und in ihrer Handhabung beim Ein- und Ausklinken der Führungselemente aus einer Laufrille vereinfacht. Hierzu werden Filmscharniere zwischen einem Befestigungsfuß und der Laufrille angeordnet, wobei ein ein- und ausklappbarer Profilteil sowohl in eingeklappter Position sowie in ausgeklappter Position arretiert ist.

Die Deutsche Patentschrift DE 199 08 191 C1 beschreibt eine automatische Flügel- oder Türanlage zur Betätigung eines Betätigungsgliedes einer zusätzlichen Betätigungseinrichtung ohne dabei eine zusätzliche Antriebseinrichtung einzusetzen. Bei Erreichen einer Schließstellung mindestens eines Flügels der Flügel- oder Türanlage ist eine parallel zur Bewegungsrichtung des Flügels und fest mit selbigem verbundene Antriebs- oder Antriebsübertragungseinheit über eine Wegstrecke hinaus in Schließrichtung weiterbewegbar. Der zusätzliche Verstellweg wird zur Aktivierung oder zum Umschalten der zusätzlichen Betätigungseinrichtung verwendet werden. Die zusätzliche Betätigungseinrichtung verfügt über einen Hebelmechanismus zur manuellen Aktivierung oder Umschaltung der zusätzlichen Betätigungseinrichtung.

Der in der Deutschen Offenlegungsschrift DE 195 39 014 A1 offenbarte Schiebetürbeschlag kann insbesondere für Glastüren eingesetzt werden. Dabei wird unterhalb einer Deckeneinrichtung ein ortsfester Profilstab angebracht, an dem eine Laufschiene für einen auf Rollen beweglichen Laufwagen befestigt ist. Der Laufwagen seinerseits ist über orthogonal zur Laufrichtung des Laufwagens wirkende Glastürbänder mit der Glastür verbunden. Ein Entgleisen des Laufwagens aus der Laufschiene unterbinden je nach Bedarf unterschiedliche Verriegelungseinrichtungen. Dabei ist es allen Einrichtungen gemeinsam, dass ein am Laufwagen angeordneter Bolzen eine Anschlagschiene untergreift, wobei ein Mitnahmestift zur mechanischen Führung des Bolzens Absätze für ein Einrasten des Mitnahmestifts aufweist. Zum Öffnen und Schließen der Verriegelungseinrichtung wird der Bolzen in der Horizontalen von der Anschlagschiene weg bzw. auf diese zu bewegt.

Die Deutschen Patentschrift DE 195 31 040 C2 beschreibt einen Schiebeladen für Fenster- oder Türelemente, der entlang einer horizontalen Führungsschiene bewegt werden kann. Die Führungsschiene ist vorzugsgemäß innerhalb einer Wand angebracht. Zur reibungsreduzierten Bewegung des Schiebeladens werden an ihm befestigte Rollen eingesetzt. Der Schiebeladen erlaubt im Wesentlichen zwei Endpositionen. Die erste Endstellung ergibt sich, indem der Schiebeladen vollständig vor das Fenster- oder das Türelement verschoben wird, und die zweite tritt ein für den Fall, dass sich der Schiebeladen vollständig neben dem Fenster befindet. Ist der Schiebeladen in einer der beiden Endpositionen, bewirkt ein elektromechanisch aktivierbarer Bolzen die Verriegelung des Schiebeladens in der entsprechenden Position, indem der Bolzen in einer vertikal zur Verschieberichtung verlaufenden Achse ausfährt und damit den einzig verbleibenden Freiheitsgrad des Schiebeladens nimmt.

Bei den insoweit bekannten Schiebetüren wird eine fortwährende Funktionsleistung der jeweiligen Schiebetürmechanismen im Falle eines Versagens von externen, zum Funktionieren der Schiebetüren benötigten, Einflussgrößen kaum oder nur unbefriedigend gelöst.

Aus der deutschen Offenlegungsschrift DE 42 34 899 A1 geht ferner eine Schiebtüranlage nach dem Oberbegriff des Anspruchs 1 hervor, die zwei verschiebbare Schiebflügel aufweist. An den Schiebflügeln sind Sperrklinken vorgesehen, die einen horizontal ausgerichtet Sperrbolzen umfassen, wenn die Schiebflügel in Schließstellung und der Riegelbolzen in Sperrstellung stehen. Der Riegelbolzen kann mittels eines elektromagnetischen Verriegelungsantriebs von der Sperrstellung in Lösestellung gebracht werden und umgekehrt. Ferner weist der Verriegelungsantrieb einen Handhebel zur Handentriegelung des Riegelbolzens auf.

Es ist Aufgabe der Erfindung, eine bestehende Vorrichtung dergestalt weiterzuentwickeln, dass ein Schiebetürsystem entsteht, bei dem die Schiebetür möglichst einfach verschlossen und entriegelt werden kann.

Erfindungsgemäß wird diese Aufgabe durch eine Schiebetürvorrichtung nach Anspruch 1 und durch ein Verfahren nach Anspruch 18 gelöst.

Vorteilhafte Ausführungsformen und Weiterbildungen der Erfindung sind Gegenstand der Ansprüche 2 bis 17, 19 und 20.

Die Erfindung sieht insbesondere vor, eine Schiebetürvorrichtung durch einen an einem ortsfesten Teil der Schiebetür befestigten Verschlussmechanismus so zu gestalten, dass der Verschlussmechanismus einen hybriden Aufbau aufweist, welche nicht durch ein weiteres äußeres Mittel beaufschlagt werden.

Der Begriff hybride im Sinne der vorliegenden Erfindung bedeutet insbesondere ein Zusammenwirken einer elektrischen beziehungsweise elektromagnetischen Komponente mit einer mechanischen oder pneumatischen Komponente.

Hierdurch entsteht eine Schiebetürvorrichtung, welches auch in Situationen des Ausbleibens von externen Einflussfaktoren eine gewünschte Funktionsweise gewährleistet, und das einen besonders konstruktionsoptimierten Aufbau hat, der ein hohes Maß an Sicherheit beim Verschließen der Türen gewährleistet.

Vorteilhafterweise stellt der hybride Aufbau eine Verschlusstechnik bereit, die auf Basis eines elektromechanischen Wirkmechanismus eine flexible, den externen Umständen der Vorrichtung angepasste, Funktionsweise aufzeigt.

Dies hat den Vorteil, dass das Mittel zum Verschließen ohne zusätzliche Konstruktionsarbeiten an der Schiebetür realisiert werden kann. Die Schiebetür verfügt selbst über ein Mittel zur Bewegungsführung. Diese vorteilhafte Weiterbildung der Erfindung erlaubt es, eine Vielzahl an unterschiedlichen Schiebetürmaterialien einzusetzen, da eine weitere Konstruktionsmaßnahme zum Verriegeln unabhängig vom Schiebtürmaterial nicht erforderlich ist.

Besonders zweckmäßige Türmaterialien sind Glas, Holz, Kunststoffe, Metalle, Sicherheitsmaterialien, Feuerschutzwerkstoff oder Verbundmaterialien.

Die erfindungsgemäße Vorrichtung stellt einen Mechanismus bereit, der im Falle eines Ausbleibens aller externen, zum systembedingten Funktionieren des Schiebtürsystems benötigten, Signale eine Entriegelung einer verriegelten Schiebetür bewirkt.

Eine beispielhafte Situation zur Versinnbildlichung der hierdurch entstehenden Vorteile ergibt sich beispielsweise im Falle eines Raumsicherungssystems. Ist dieses Raumsicherungssystem unter anderem so ausgelegt, dass durch externe Auslösesignale das Verschließen einer oder aller innerhalb eines Raumkomplexes befindlichen Schiebetüren veranlasst wird, stellt sich die Frage des Funktionsstatus der jeweiligen Schiebetüren im Falle eines spontanen aber dennoch dauerhaften Ausbleibens aller externen Signale.

Die erfindungsgemäße Vorrichtung zum Verschließen von Schiebetüren gewährleistet, dass eine Schiebetür beispielsweise auch bei einem Stromausfall entriegelt und somit den innerhalb des, durch die Schiebetür abgegrenzten, Raumes befindlichen Personen oder Tieren ein Verlassen des Raumes ermöglicht. Dieser Sachverhalt ist im Sinne des Schutzes von Personen oder Tieren von entscheidender Bedeutung.

Unter dem Begriff Raum sind beispielsweise Büroräume, Privaträume, gewerblich genutzte Bereiche, öffentliche Einrichtungen oder abgegrenzte Bereiche zur Haltung von Tieren zu verstehen.

Die externen, zum systembedingten Funktionieren des Schiebtürsystems benötigten Signale können jeglicher Art und jeglichen Formverlaufs sein, wobei sowohl codierte oder als auch uncodierte Signalgrößen Verwendung finden können.

Weitere Vorteile und zweckmäßige Weiterbildungen der Erfindung sind der nachfolgender Beschreibung bevorzugter Ausführungsformen der Erfindung anhand der Zeichnungen und den Unteransprüchen entnehmbar.

Von den Zeichnungen zeigt:
- Fig. 1: eine schematische Darstellung einer Ausführungsform der erfindungsgemäßen Vorrichtung und
- Fig. 2: einen Querschnitt durch die in Fig. 1 dargestellte Vorrichtung.

Die dargestellte bevorzugte erfindungsgemäße Vorrichtung ist dergestalt aufgebaut, dass eine Schiebetür parallel und relativ zu einer an einer Wand oder unter einer Decke befestigten Laufschiene 4 mittels mindestens eines Laufwagens 1 verschiebbar ist. Die Laufschiene ist dabei ortsfest angebracht und verfügt über einen u-förmigen Querschnitt 4, der so ausgelegt ist, dass sich innerhalb des u-förmigen Querschnitts der auf Rollen 7 befindliche Laufwagen 1 entlang der Längserstreckung der Laufschiene bewegen kann. Der nicht geschlossene Teil des u-förmigen Querschnitts wird im Folgenden als Spalt 8 der Laufschiene bezeichnet, wobei der Spalt vorzugsgemäß nach unten, in Richtung Boden, weist, so dass eine Verbindung mittels eines Verbindungselementes zwischen dem Laufwagen und der Schiebtür zweckmäßigerweise durch den Spalt der Laufschiene erfolgt.

Durch den sich hieraus ergebenden hängenden Aufbau der am Laufwagen befestigten Schiebetür ist es möglich, eine extrem wartungsfreundliche wie auch einfach herstellbare Schiebetürvorrichtung bereitzustellen. Des Weiteren resultiert durch die vorteilhafte Anordnung des Laufwagens innerhalb der Laufschiene eine besonders kompakte Vorrichtung, da der Raumbedarf eines solchen Anordnungskonzeptes erheblich geringer ist, als der einer Vorrichtung, bei der sich der Laufwagen außerhalb der Laufschiene entlang bewegt und das Verbindungselement zwischen Laufwagen und Schiebtür um den Laufwagen herumgeführt wird.

In einer weiteren vorteilhaften Ausführungsform ist eine zweite, wiederum mindestens einen Laufwagen beinhaltende, Laufschiene am Boden unterhalb der Schiebetür angebracht. Der Vorteil einer zweiten Laufschiene, die sich am unteren Ende der Schiebetür befindet, liegt im zusätzlichen Führungselement, was zu einer weiteren Stabilisierung des Bewegungsvorgangs der Schiebetür entlang der Laufschiene führt.

Der Laufwagen ist vorzugsweise so gestaltet, dass sich am Vorderteil sowie am Hinterteil eines rechteckförmigen kompakten Körpers jeweils zwei Achsen befinden, an deren Enden jeweils eine Laufrolle aufgebracht ist. Der rechteckförmige Körper weist entlang seiner Längsausdehnung zu jeder Seite eine Ausfräsung auf, deren geometrische Gestalt vorzugsweise einem Kreissektor entspricht. Der Kreisdurchmesser des Kreissektors wird durch die Größenordnung des Durchmessers der Laufrollen bestimmt.

Hierdurch erstrecken sich alle der vorzugsweise vier, an einem Laufwagen montierten, Rollen jeweils in den rechteckförmigen Körper hinein, was eine äußerst kompakte Bauweise des kompletten Laufwagens ermöglicht. Der Spalt zwischen der Rollenaußenfläche und der Ausfräsung am rechteckförmigen Körper beträgt zweckmäßigerweise nur einige Millimeter. Insbesondere beträgt der Spalt etwa 0,1 bis 100 Millimeter, wobei Werte zwischen 1 Millimeter und 30 Millimeter besonders bevorzugt sind.

An der Unterseite des Laufwagens befindet sich ein sich nach innen erstreckender Gewindegang, mittels dessen das an der Schiebetür montierte Verbindungselement dauerhaft und fest über eine Schraubverbindung Kontakt zum Laufwagen herstellt. Da das Verbindungselement in ständigem Kontakt zur Schiebetür steht, ist jegliche Relativbewegung des Laufwagens bezogen auf die ortsfeste Laufschiene an eine Bewegung der Schiebetür gekoppelt.

Vorzugsweise befinden sich insgesamt zwei Laufwagen innerhalb einer Laufschiene, da hierdurch eine erhöhte Stabilität der Schiebetürvorrichtung erzielt wird. Das letztendliche Kriterium zur Bestimmung der absoluten Anzahl an Laufwagen richtet sich in der Regel nach der Länge der Laufschiene und/oder nach dem Gewicht der Schiebetür.

Ferner verfügt mindestens ein Laufwagen je Laufschiene über eine Bohrung an einem seiner beiden Seitenflächen sowie einen kleinen Magneten, der ortsfest am Laufwagen angebracht ist. Die Bohrung wird in einem Verriegelungsfall der Schiebetür dazu benutzt, einen aus einer an der Laufschiene befestigten, rechteckförmigen, elektromechanischen Einheit heraus aktivierbaren Bolzen aufzunehmen. Hierdurch wird der Freiheitsgrad des den Bolzen aufnehmenden Laufwagens genommen, der Laufwagen ist innerhalb der Laufschiene fixiert und somit auch die Schiebetür.

Die Laufflächen innerhalb der Laufschiene sind zwei kurze sich über die gesamte Länge der Laufschiene erstreckende Vorsprünge, wobei die Vorsprünge an den Enden der beiden Wände der u-förmigen Laufschiene einander zugewandt verlaufen jedoch entlang dieser Erstreckung nicht miteinander in Kontakt stehen, so dass ein Spalt zwischen den Laufflächen resultiert. Auf diese Art der Ausbildung der Laufschiene bzw. der dazugehörenden Laufflächen können die Laufwagen vollständig innerhalb der Laufschiene beweglich untergebracht werden. Die Laufflächen der Laufschiene ermöglichen ein reibungsarmes Abrollen der Rollen des Laufwagens.

Der Spalt zwischen den Laufflächen ist mindestens so groß, dass die Schraubenverbindung zwischen dem innerhalb der Laufschiene befindlichen Laufwagen und dem Verbindungs-Element der Schiebetür ungehindert stattfinden kann.

Der Freiheitsgrad des Laufwagens wird durch mindestens zwei entlang der Laufschiene montierte Endstücke gehemmt.

In einer besonders bevorzugten Ausführungsform besteht die Laufschiene aus Aluminium, was den Vorteil hat, über eine besonders gewichtsarme Einheit zu verfügen, bei gleichzeitiger Beibehaltung einer hohen Verwindungs-Steifigkeit der Laufschiene infolge des u-förmigen Profils der Laufschiene.

Dies hat den weiteren Vorzug, dass selbst schwere Schiebetüren an den Laufrollen befestigt werden können, ohne dass sich die die Rollen beherbergende Laufschiene im Laufe der Benutzung des Schiebetürsystems dergestalt verformt, dass eine systemgerechte Funktionsweise unterbunden wird.

Die Laufschiene wird mittels eines Befestigungswinkels an ein tragendes Element befestigt, wobei in einer besonders bevorzugten Ausführungsform mindestens zwei Befestigungswinkel an den beiden Punkten entlang der Laufschiene angebracht sind, die den gewählten Endpunkten des Laufwagens entsprechen. Hierdurch können die eingangs erwähnten Endstücke zur Beschränkung des horizontalen Freiheitsgrades eines Laufwagens an den Befestigungswinkeln montiert werden, was eine besonders elegante Lösung der Anbringung der Endstücke erlaubt.

Prinzipiell können die Endstücke an jeder gewünschten Position entlang der Laufschiene durch eine Bohrung an einer der beiden Längsseiten des u-förmigen Profils angebracht werden, so dass auch veränderte Umgebungssituationen beispielsweise durch einen veränderten Türdurchgangsbereich nachträglich mit einbezogen werden können.

Die elektromechanische Einheit, welche im Verriegelungsfall mindestens einen Laufwagen blockiert, ist vorzugsweise auf der Höhe der unter der Decke installierten Laufschiene angebracht, wobei wahlweise auch im Falle einer weiteren am Boden befindlichen Laufschiene auch mindestens ein Laufwagen dieser Laufschiene durch die elektromechanische Einheit im Verriegelungsfall geblockt werden kann.

In einer weiteren Ausführungsform wird die elektromechanische Einheit direkt an der Laufschiene montiert.

Die Installation der elektromechanischen Einheit erfolgt vorzugsweise erst nach beendeter Montage der kompletten Schiebetüranordnung, das heißt, erst nachdem sich die Schiebetür bereits frei beweglich entlang der am Anbringungsort montierten Führungsschiene bewegen kann. Anschließend werden die beiden Endstücke fixiert, wobei die letztendliche Position der Endstücke durch den durch die Schiebetür freigegebenen Durchgangsbereich definiert ist.

Die Schiebetür wird daraufhin in die Endposition gebracht, in der der hinter dem Durchgangsbereich befindliche Raum nicht mehr zugänglich ist. Diese Position der Schiebetür entspricht der Position, aus der heraus die Schiebetür im Verriegelungsfall nicht mehr bewegbar ist. Mindestens ein Laufwagen liegt in dieser Position der Schiebetür an einem Endstück an. Auf der Seite, an der der Laufwagen an einem Endstück anliegt, wird die exakte Position der zur Verriegelung benutzten Bohrung des Laufwagens vermessen.

Auf Höhe der lotrechten Projektion der Bohrung am Laufwagen auf die Laufschiene wird nun die Laufschiene mit einer Bohrung versehen, deren Durchmesser dem der Bohrung des Laufwagens entspricht, so dass die beiden gegenüberliegenden Bohrungen entlang ihrer Verbindungslinie exakt deckungsgleich sind.

Die rechteckförmig ausgebildete elektromechanische Einheit verfügt an der Stirnseite ihres metallenen Gehäuses über eine kreisförmige Öffnung, aus der der Bolzen lotrecht zur Stirnfläche ausfahren kann. Zur Umsetzung des Austreibens des Bolzens aus dem Gehäuse wird ein elektromechanischer Antrieb verwendet, der auf ein externes Steuersignal hin reagiert. Befindet sich der Bolzen nicht in einer Ruhestellung, der Position in der der Bolzen vollständig innerhalb des Gehäuses verbleibt, wirkt eine Federkraft auf den Bolzen, die entgegengerichtet zur Bewegung des Bolzens beim Austreiben aus der Spule verläuft. Dies hat zur Folge, dass die Kraft zum Austreiben des Bolzens aus seiner Ruhestellung heraus entgegengesetzt zur Federkraft wirkt. Der Begriff Federkraft ist hierbei nicht auf eine durch eine Feder erzeugte Kraft beschränkt, sondern umfasst auch gleichwirkende Kräfte, die beispielsweise auch durch ein pneumatisches Mittel erzeugt werden können.

Eine weitere besonders vorteilhafte Ausführungsform der Schiebetürvorrichtung benutzt einen konstanten Stromfluss als ein externes Signal. Externe Signale stellen erfindungsgemäßen Steuerungssignalen dar. Eine innerhalb der elektromechanischen Einheit angebrachte Spule wird demzufolge mit dem konstanten Stromfluss beaufschlagt, so dass eine Spannung induziert wird. Die aus diesem physikalischen Vorgang resultierende Lorentzkraft ist so gerichtet, dass der im Ruhezustand innerhalb der Spule befindliche Bolzen entlang seines Freiheitsgrades teilweise aus der Spule und somit aus der Gehäuseöffnung getrieben wird. Der Bolzen ist so dimensioniert, dass eine Endstellung des Bolzens, das heißt, wenn der Bolzen den maximalen Weg aus der Spule heraus zurückgelegt hat, ausreicht, um sich durch die Bohrung in der Laufschiene sowie durch die Bohrung am Laufwagen zu erstrecken.

So lange wie das externe Signal, in diesem Ausführungsbeispiel also der Stromfluss, an der elektromechanischen Einheit anliegt, befindet sich der Bolzen in der Endstellung. Die Schiebetür ist verriegelt.

Hieraus ergibt sich eine besonders vorteilhafte Ausgestaltung der erfindungsgemäßen Vorrichtung, da das Schiebetürsystem so ausgearbeitet ist, dass ein Ausbleiben des externen Signals den Bolzen nur noch unter Einfluss der Federkraft verbleiben lässt. Als Konsequenz aus diesem besonders zweckmäßigen Vorgehen wird die Schiebetür im Falle eines Ausbleibens des externen Signals entriegelt, da der Bolzen in dieser Situation unter dem Einfluss der Federkraft in seine Ruheposition zurückgeführt wird.

Die Erfindung zeichnet sich dadurch aus, dass zusätzlich zum vorgenannten Betrieb des Bolzens eine mechanische Vorrichtung an der elektromechanischen Einheit angebracht ist, mittels derer unabhängig von den externen Signalen ein manuelles Entriegeln der Schiebetür ermöglicht wird. Hierzu befindet sich an der Unterseite des rechteckförmigen Gehäuses eine schlitzförmige Öffnung, aus der heraus sich ein schmaler etwa 10mm langer Stift erstreckt. Eine Bewegung des Stiftes entlang der Längsausdehnung der schlitzförmigen Öffnung bewirkt das mechanische Zurückführen des Bolzens, bis die Ruheposition des Bolzens in der Spule erreicht ist.

Der Stift zur manuellen Entriegelung der Schiebetür verfügt über einen Gewindegang, mittels dessen ein zusätzliches Mittel zum Betätigen der manuellen Entriegelungsvorrichtung zur Verlängerung des Stiftes angebracht werden kann.

Die erfindungsgemäße Vorrichtung löst nur dann einen Verriegelungsvorgang aus, wenn der an einem Laufwagen befestigte Magnet eine Spannung innerhalb der elektromechanischen Vorrichtung induziert, wobei sich der Laufwagen hierfür vorzugsgemäß in einer Endposition befindet.

### Bezugszeichenliste

- 1: Laufwagen
- 2: Bohrung an der Laufschiene
- 3: Bohrung am Laufwagen
- 4: Laufschiene
- 5: Befestigungswinkel
- 6: Endstück
- 7: Rollen am Laufwagen
- 8: Spalt

## Patentansprüche

1. Schiebetürvorrichtung mit einer Vorrichtung zum Verschließen von Schiebetüren der Schiebetürvorrichtung, wobei die Schiebetüren durch mindestens einen auf Rollen (7) befindlichen, zwei Seitenflächen aufweisenden Laufwagen (1) der Schiebetürvorrichtung parallel und relativ zu einer an einer Wand oder unter einer Decke befestigbaren ortsfesten Laufschiene (4) der Schiebetürvorrichtung mit u-förmigem Querschnitt bewegbar sind, wobei ferner eine Verbindung zwischen dem Laufwagen (1) und der Schiebetür mittels eines Verbindungselementes durch einen Spalt (8) der Laufschiene (4) erfolgt, wobei die Schiebetürvorrichtung eine an der Laufschiene (4) angebrachte elektromechanische Einheit enthält, wobei die elektromechanische Einheit in Anwesenheit eines externen Steuersignals, welches einen Verriegelungsfall auslöst, mindestens einen Laufwagen (1) durch einen Bolzen blockieren kann, und wobei ferner die elektromechanische Einheit zum manuellen Entriegeln an der Unterseite des Gehäuses eine schlitzförmige Öffnung aufweist, aus der heraus sich ein Stift erstreckt, wobei eine Bewegung des Stiftes entlang der Längsausdehnung der schlitzförmigen Öffnung ein mechanisches Zurückführen des Bolzens bewirkt,
**dadurch gekennzeichnet,**
**dass** in dem Verriegelungsfall der Bolzen lotrecht aus einer kreisförmigen Öffnung an einer Stirnseite eines metallenen Gehäuses der elektromechanischen Einheit ausfährt und der Bolzen so dimensioniert ist, dass sich der Bolzen in einer Endstellung durch eine Bohrung (2) an der Laufschiene (4) sowie durch eine Bohrung (3) an einer der beiden Seitenflächen am Laufwagen (1) erstreckt.

2. Vorrichtung nach Anspruch 1,
**dadurch gekennzeichnet,**
**dass** sie wenigstens ein Kraft erzeugendes Mittel enthält, das eine Kraft erzeugt, die außerhalb einer Ruhestellung auf den Bolzen wirkt und wobei die Kraft entgegengerichtet zur Bewegung des Bolzens beim Austreiben aus einer innerhalb der elektromagnetischen Einheit angebrachten Spule gerichtet ist.

3. Vorrichtung nach Anspruch 2,
**dadurch gekennzeichnet,**
**dass** auf den Bolzen außerhalb der Ruhestellung eine Federkraft wirkt.

4. Vorrichtung nach Anspruch 1,
**dadurch gekennzeichnet,**
**dass** ein konstanter Stromfluss als ein externes Steuersignal benutzt wird.

5. Vorrichtung nach Anspruch 4,
**dadurch gekennzeichnet,**
**dass** eine innerhalb der elektromechanischen Einheit angebrachte Spule mit dem konstanten Stromfluss beaufschlagt wird, so dass eine resultierende Lorentzkraft den innerhalb der Spule befindlichen Bolzen teilweise aus der Spule treibt.

6. Vorrichtung nach Anspruch 1,
**dadurch gekennzeichnet,**
**dass** der Stift zur manuellen Entriegelung der Schiebetür über einen Gewindegang verfügt, mittels dessen ein zusätzliches Mittel zum Betätigen der manuellen Entriegelungsvorrichtung zur Verlängerung des Stiftes angebracht wird.

7. Vorrichtung nach Anspruch 1,
**dadurch gekennzeichnet,**
**dass** der Laufwagen (1) so konstruiert ist, dass sich am Vorderteil sowie am Hinterteil eines kompakten Körpers jeweils zwei Achsen befinden, an deren Enden jeweils eine Laufrolle (7) aufgebracht ist, wobei der Körper entlang seiner Längsausdehnung zu jeder Seite eine Ausfräsung aufweist, deren Gestalt einem Kreissektor entspricht, wobei der Kreissektor durch einen Kreis mit einem Durchmesser in der Größenordnung des Durchmessers der Laufrollen (7) bestimmt ist.

8. Vorrichtung nach Anspruch 7,
**dadurch gekennzeichnet,**
**dass** sich mehrere an einem Laufwagen (1) montierte Rollen (7) jeweils in einen rechteckförmigen Körper des Laufwagens (1) hinein erstrecken, wobei der Spalt zwischen der Rollenaußenfläche und der Ausfräsung am rechteckförmigen Körper 1 bis 30 Millimeter beträgt.

9. Vorrichtung nach einem oder mehreren der vorgenannten Ansprüche,
**dadurch gekennzeichnet,**
**dass** sich an der Unterseite des Laufwagens (1) ein nach innen erstreckender Gewindegang befindet, mittels dessen das an der Schiebetür montierte Verbindungselement dauerhaft und fest über eine Schraubverbindung Kontakt zum Laufwagen (1) herstellt.

10. Vorrichtung nach einem oder mehreren der vorgenannten Ansprüche,
**dadurch gekennzeichnet,**
**dass** ein Freiheitsgrad mindestens eines Laufwagens (1) durch mindestens ein, entlang der Laufschiene (4) montiertes Endstück (6) gehemmt wird.

11. Vorrichtung nach Anspruch 10,
**dadurch gekennzeichnet,**
**dass** die Endstücke (6) zur Beschränkung des horizontalen Freiheitsgrades eines Laufwagens (1) an jeder gewünschten Position entlang der Laufschiene (4) durch eine Bohrung an einer der beiden Längsseiten des u-förmigen Profils angebracht sind.

12. Vorrichtung nach einem oder mehreren der vorgenannten Ansprüche,
**dadurch gekennzeichnet,**
**dass** die Laufschiene (4) aus Aluminium besteht.

13. Vorrichtung nach einem oder mehreren der vorgenannten Ansprüche,
**dadurch gekennzeichnet,**
**dass** die Laufschiene (4) mittels eines Befestigungswinkels (5) an ein tragendes Element befestigt ist.

14. Vorrichtung nach einem der Ansprüche 10 bis 13,
**dadurch gekennzeichnet,**
**dass** mindestens zwei Befestigungswinkel (5) an gewählten Endpunkten des Laufwagens (1) entlang der Laufschiene (4) angebracht sind, wobei sich die Endstücke (6) an den Befestigungswinkeln (5) befinden.

15. Vorrichtung nach einem oder mehreren der vorgenannten Ansprüche,
**dadurch gekennzeichnet,**
**dass** eine zweite, wiederum mindestens einen Laufwagen (1) beinhaltende Laufschiene (4) unterhalb der Schiebetür am Boden angebracht ist.

16. Vorrichtung nach einem oder mehreren der vorgenannten Ansprüche,
**dadurch gekennzeichnet,**
**dass** die Schiebetüren Räume abgrenzen, wobei die Räume gewerblich genutzte Bereiche, öffentliche Einrichtungen, Büroräume, Privaträume, oder abgegrenzte Bereiche zur Haltung von Tieren sind.

17. Vorrichtung nach einem oder mehreren der vorgenannten Ansprüche,
**dadurch gekennzeichnet,**
**dass** das Schiebetürmaterial eines oder mehrere der folgenden Bestandteile aufweist: Glas, Holz, Kunststoffe, Metalle, Sicherheitsmaterialien, Feuerschutzwerkstoff oder Verbundmaterialien.

18. Verfahren zum Verschließen von Schiebetüren, wobei die Schiebetüren durch mindestens einen Laufwagen (1) entlang einer Laufschiene (4) bewegbar sind,
**dadurch gekennzeichnet,**
**dass** ein am Laufwagen (1) befestigter Magnet eine Spannung als Steuersignal innerhalb einer elektromechanischen Einheit induziert und somit einen Verriegelungsvorgang auslöst, so dass mindestens ein Laufwagen (1) durch einen Bolzen blockiert wird, wobei eine innerhalb der elektromechanischen Einheit angebrachte Spule mit einem konstanten Stromfluss beaufschlagt wird, so dass eine resultierende Lorentzkraft den innerhalb der Spule befindlichen Bolzen wenigstens teilweise aus der Spule treibt und sich der Bolzen in einer Endstellung durch eine Bohrung (2) in der Laufschiene (4) sowie durch eine Bohrung (3) am Laufwagen (1) erstreckt.

19. Verfahren nach Anspruch 18,
**dadurch gekennzeichnet,**
**dass** eine Kraft erzeugt wird, die außerhalb einer Ruhestellung auf den Bolzen wirkt und wobei die Kraft entgegengerichtet zur Bewegung des Bolzens beim Austreiben aus der Spule gerichtet ist.

20. Verfahren nach einem oder beiden der Ansprüche 18 und 19,
**dadurch gekennzeichnet,**
**dass** ein Ausbleiben des Steuerungssignals die Schiebetür entriegelt, wobei der Bolzen unter dem Einfluss einer Federkraft in seine Ruheposition zurückgeführt wird.

## Claims

1. A sliding door device with a device for closing sliding doors of the sliding door device, whereby the sliding doors can be moved parallel and relative to a stationary running rail (4) of the sliding door device that can be attached to a wall or below a ceiling and that has a U-shaped cross section, by at least one carriage (1) of the sliding door device, said carriage (1) being supported on rollers (7) and having two side surfaces, whereby furthermore, the carriage (1) and the sliding door are connected by means of a connecting element through a gap (8) in the running rail (4), whereby the sliding door device comprises an electromechanical unit mounted on the running rail (4), whereby the electromechanical unit, in the presence of an external control signal that triggers a locking operation, can block at least one carriage (1) by means of a bolt, and whereby furthermore, for the manual unlocking, the electromechanical unit has a slit-type opening on the bottom of the housing from which a pin extends, whereby a movement of the pin along the longitudinal extension of the slit-type opening causes the mechanical retraction of the bolt,
**characterized in that**
in the locking operation, the bolt extends perpendicularly out of a circular opening on one end face of a metal housing of the electromechanical unit and the bolt is dimensioned in such a way that, in a final position, the bolt extends through a bore (2) in the running rail (4) as well as through a bore (3) on one of the two side surfaces of the carriage (1).

2. The device according to Claim 1,
**characterized in that**
said device comprises at least one force-generating means that generates a force that acts on the bolt when it is outside of a resting position and whereby the force is oriented opposite to the direction of movement of the bolt when it is being expelled from a spool that is installed inside the electromechanical unit.

3. The device according Claim 2,
**characterized in that**
a spring force acts on the bolt when it is outside of the resting position.

4. The device according to Claim 1,
**characterized in that**
a constant current flow is used as an external control signal.

5. The device according to Claim 4,
**characterized in that**
a spool installed inside the electromechanical unit is supplied with the constant current flow, so that a resulting Lorentz force partially expels the bolt-which is situated inside the spool - out of the spool.

6. The device according to Claim 1,
**characterized in that**
the pin for the manual unlocking of the sliding door has a thread with which an additional means for actuating the manual unlocking means is attached in order to lengthen the pin.

7. The device according to Claim 1,
**characterized in that**
the carriage (1) is constructed in such a way that, on the front part as well as on the back part of a compact body, there are two axles with a roller (7) at each end, whereby, along its longitudinal extension, the body has a cut-out whose shape corresponds to a sector of a circle, whereby the sector of the circle is determined by a circle with a diameter in the order of magnitude of the diameter of the rollers (7).

8. The device according to Claim 7,
**characterized in that**
several rollers (7) mounted on a carriage (1) each extend into a rectangular body of the carriage (1), whereby the gap between the outer surface of the rollers and the cut-out on the rectangular body is 1 mm to 30 mm.

9. The device according to one or more of the preceding claims,
**characterized in that**
on the bottom of the carriage (1), there is a thread extending inwards by means of which the connection element mounted on the sliding door permanently and securely establishes contact with the carriage (1) via a screwed connection.

10. The device according to one or more of the preceding claims,
**characterized in that**
a degree of freedom of at least one carriage (1) is inhibited by at least one end piece (6) mounted along the running rail (4).

11. The device according to Claim 10,
**characterized in that**
the end pieces (6) for limiting the horizontal degree of freedom of a carriage (1) are attached at any desired position along the running rail (4) by means of a bore on one of the two lengthwise sides of the U-shaped profile.

12. The device according to one or more of the preceding claims,
**characterized in that**
the running rail (4) is made of aluminum.

13. The device according to one or more of the preceding claims,
**characterized in that**
the running rail (4) is attached by means of a fastening angle bracket (5) to a load-bearing element.

14. The device according to one of Claims 10 to 13,
**characterized in that** at least two fastening angle brackets (5) are attached to selected end points of the carriage (1) along the running rail (4), whereby the end pieces (6) are located on the fastening angle brackets (5).

15. The device according to one or more of the preceding claims,
**characterized in that**
a second running rail (4), once again comprising at least one carriage (1), is installed on the bottom below the sliding door.

16. The device according to one or more of the preceding claims,
**characterized in that**
the sliding doors delimit spaces, whereby these spaces are commercially used areas, public facilities, offices, residential rooms or separated areas for keeping animals.

17. The device according to one or more of the preceding claims,
**characterized in that**
the sliding door material contains one or more of the following components: glass, wood, plastics, metals, safety materials, fire-protection material or composite materials.

18. A method for closing sliding doors, whereby the sliding doors can be moved by at least one carriage (1) along a running rail (4),
**characterized in that**
a magnet attached to the carriage (1) induces a voltage as a control signal within an electromechanical unit, thus triggering a locking operation, so that at least one carriage (1) is blocked by a bolt, whereby a spool installed inside the electromechanical unit is supplied with a constant current flow, so that a resulting Lorentz force at least partially expels the bolt - which is situated inside the spool - out of the spool and, in a final position, the bolt extends through a bore (2) in the running rail (4) as well as through a bore (3) on the carriage (1).

19. The method according to Claim 18,
**characterized in that**
a force is generated that acts on the bolt when it is outside of a resting position and whereby the force is oriented opposite to the direction of movement of the bolt when it is being expelled from the spool.

20. The method according to one or both of Claims 18 and 19,
**characterized in that**
an absence of the control signal unlocks the sliding door, whereby the bolt is returned to its resting position under the influence of the spring force.

## Revendications

1. Dispositif à portes coulissantes comportant un dispositif de fermeture des portes coulissantes du dispositif à portes coulissantes, les portes coulissantes étant mobiles parallèlement et par rapport à un rail fixe de circulation (4) à section transversale en forme de U, pouvant être fixé sur un mur ou sous un plafond du dispositif à portes coulissantes, à l'aide d'au moins un chariot (1) présentant deux surfaces latérales du dispositif à portes coulissantes, placé sur des rouleaux (7) et dans lequel il existe en outre une connexion entre le chariot (1) et la porte coulissante au moyen d'un élément de connexion dans une fente (8) du rail de circulation (4), le dispositif à portes coulissantes comportant une unité électromécanique montée sur le rail de circulation (4), l'unité électromécanique, en présence d'un signal de commande externe qui déclenche un verrouillage, peut bloquer au moins un chariot (1) à l'aide d'un goujon et l'unité électromécanique présente en outre une ouverture en forme de fente au niveau de la face inférieure du boîtier à partir de laquelle s'étend une tige, un mouvement de la tige sur l'extension longitudinale de l'ouverture en forme de fente provoquant un retour mécanique du goujon, pour déverrouillage manuel,
**caractérisé en ce que**,
dans le cas d'un verrouillage, le goujon sort perpendiculairement d'une ouverture de forme circulaire pratiquée sur une face frontale d'un boîtier métallique de l'unité électromagnétique et **en ce que** le goujon est dimensionné de manière à ce que le goujon s'étende en position finale dans un alésage (2) du rail de circulation (4) ainsi que dans un alésage (3) d'une des deux surfaces latérales du chariot (1).

2. Dispositif selon la revendication 1,
**caractérisé en ce que**
il comporte au moins un moyen de génération d'une force qui génère une force agissant en dehors d'une position de repos sur le goujon alors que la force est dirigée en sens opposé du mouvement du goujon lors de sa sortie d'une bobine installée à l'intérieur de l'unité électromécanique.

3. Dispositif selon la revendication 2,
**caractérisé en ce que**
une force de ressort agit sur le goujon en dehors de la position de repos.

4. Dispositif selon la revendication 1,
**caractérisé en ce que**
un flux de courant constant est utilisé comme signal de commande externe.

5. Dispositif selon la revendication 4,
**caractérisé en ce que**
une bobine installée à l'intérieur de l'unité électromécanique est sollicitée par le flux de courant constant, de sorte qu'une force de Lorentz résultante fait sortir partiellement de la bobine le goujon placé à l'intérieur de la bobine.

6. Dispositif selon la revendication 1,
**caractérisé en ce que**
la tige de déverrouillage manuel de la porte coulissante comporte un pas fileté grâce auquel un moyen supplémentaire d'actionnement du dispositif de déverrouillage manuel est installé pour prolonger la tige.

7. Dispositif selon la revendication 1,
**caractérisé en ce que**
le chariot (1) est conçu de manière à ce qu'il y ait à l'avant ainsi qu'à l'arrière d'un corps compact respectivement deux essieux aux extrémités desquels est posé respectivement un rouleau (7), le corps comportant sur son extension longitudinale vers chaque côté un fraisage dont la forme équivaut à un secteur de cercle, le secteur de cercle étant défini par un cercle ayant un diamètre de l'ordre de grandeur du diamètre des rouleaux (7).

8. Dispositif selon la revendication 7,
**caractérisé en ce que**
plusieurs rouleaux (7) montés sur un chariot (1) s'étendent respectivement vers l'intérieur d'un corps du chariot (1) de forme rectangulaire, la fente entre la surface extérieure des rouleaux et le fraisage pratiqué dans le corps de forme rectangulaire étant de 1 à 30 millimètres.

9. Dispositif selon une ou plusieurs des revendications précédentes,
**caractérisé en ce que**,
sur la face inférieure du chariot (1) se trouve un pas fileté s'étendant vers l'intérieur grâce auquel l'élément de connexion monté sur la porte coulissante établit de manière permanente et fixe un contact avec le chariot (1) par un raccord vissé.

10. Dispositif selon une ou plusieurs des revendications précédentes,
**caractérisé en ce que**
un degré de liberté d'au moins un chariot (1) est inhibé par au moins un embout (6) monté le long du rail de circulation (4).

11. Dispositif selon la revendication 10,
**caractérisé en ce que**
les embouts (6) sont montés pour limiter le degré de liberté horizontal d'un chariot (1) par un alésage pratiqué sur un des deux côtés longitudinaux du profilé en forme de U à chaque position souhaitée le long du rail de circulation (4).

12. Dispositif selon une ou plusieurs des revendications précédentes,
**caractérisé en ce que**
le rail de circulation (4) est composé d'aluminium.

13. Dispositif selon une ou plusieurs des revendications précédentes,
**caractérisé en ce que**
le rail de circulation (4) est fixé au moyen d'une équerre de fixation (5) sur un élément porteur.

14. Dispositif selon une des revendications 10 à 13,
**caractérisé en ce que**
au moins deux équerres de fixation (5) sont montées à des points finaux choisis du chariot (1) le long du rail de circulation (4), les embouts (6) se trouvant sur les équerres de fixation (5).

15. Dispositif selon une ou plusieurs des revendications précédentes,
**caractérisé en ce que**
un deuxième rail de circulation (4) comprenant à nouveau au moins un chariot (1) est installé en dessous de la porte coulissante sur le sol.

16. Dispositif selon une ou plusieurs des revendications précédentes,
**caractérisé en ce que**
les portes coulissantes délimitent des espaces, ces espaces étant des zones utilisées à titre industriel, des installations publiques, des espaces de bureaux, des espaces privés ou des zones délimitées où sont gardés des animaux.

17. Dispositif selon une ou plusieurs des revendications précédentes,
**caractérisé en ce que**
la matière des portes coulissantes inclut une ou plusieurs des composantes suivantes : verre, bois, matière plastique, métaux, matériaux de sécurité, matériaux anti-feu ou matières composites.

18. Procédé de fermeture de portes coulissantes, dans lequel les portes coulissantes sont mobiles à l'aide d'au moins un chariot (1) le long d'un rail de circulation (4),
**caractérisé en ce que**
un aimant fixé sur le chariot (1) induit une tension faisant office de signal de commande à l'intérieur d'une unité électromécanique et déclenche ainsi une opération de verrouillage, de sorte qu'au moins un chariot (1) est bloqué par un goujon, tandis qu'une bobine installée à l'intérieur de l'unité électromécanique est sollicitée par un flux de courant constant, de sorte qu'une force de Lorentz résultante fait sortir au moins partiellement le goujon placé à l'intérieur de la bobine et **en ce que** le goujon, en position finale, s'étend dans un alésage (2) du rail de circulation (4) ainsi que dans un alésage (3) du chariot (1).

19. Procédé selon la revendication 18,
**caractérisé en ce que**
il est généré une force qui agit en dehors d'une position de repos sur le goujon et que cette force est alors dirigée en sens inverse du mouvement du goujon lors de sa sortie de la bobine.

20. Procédé selon l'une ou les deux revendications 18 et 19,
**caractérisé en ce que**
l'absence du signal de commande déverrouille la porte coulissante, le goujon étant ramené à sa position de repos sous l'influence d'une force de ressort.
